# EUROPÄISCHE PATENTSCHRIFT

(11) **EP 3 984 429 B1**
(45) Veröffentlichungstag und Bekanntmachung des Hinweises auf die Patenterteilung: **14.08.2024**
(21) Anmeldenummer: 21196197.4
(22) Anmeldetag: 13.09.2021
(51) Int. Cl.: A47L 9/16, A47L 9/00, B04C 5/04

(54) **STAUBSAUGER UND VERFAHREN ZUM BETRIEB EINES STAUBSAUGERS**
VACUUM CLEANER AND METHOD FOR OPERATING SAME
ASPIRATEUR ET PROCÉDÉ DE FONCTIONNEMENT D'UN ASPIRATEUR

(30) Priorität: 19.10.2020 DE 102020127421
(43) Veröffentlichungstag der Anmeldung: 20.04.2022
(73) Patentinhaber: Miele & Cie. KG, 33332 Gütersloh (DE)
(72) Erfinder: Rodax, Benjamin, 33739 Bielefeld (DE); Aßmann, Walter, 33739 Bielefeld (DE)

(56) Entgegenhaltungen:
- EP-A1- 0 918 481
- DE-A1- 10 129 596
- DE-A1- 4 136 935
- US-A1- 2010 325 834

## Beschreibung

Die Erfindung betrifft einen Staubsauger zur Reinigung und Pflege von Bodenflächen mit einem Gebläse zur Erzeugung eines Unterdruckes zur Aufnahme von Schmutz mittels eines Luftstromes und einem Abscheidesystem zur Reinigung der aufgenommenen Luft vom Schmutz, wobei das Abscheidesystem einen Zyklonabscheider umfasst. Außerdem betrifft die Erfindung ein Verfahren zum Betrieb eines Staubsaugers.

Im privaten Haushalt sowie im Gewerbe kommen Staubsauger zur Reinigung von Flächen wie textilen Bodenbelägen und glatten Böden zum Einsatz. Im Zuge des Energy-Labels für Staubsauger sind für Haushaltsstaubsauger nun Energieklassen vorgegeben, in denen wesentlich niedrigere Aufnahmeleistungen zulässig sind. Dies führt dazu, dass die aerodynamischen Leistungswerte der Staubsauger zurückgehen. Im Rahmen der Reduzierung von Energieverbräuchen bei Staubsaugern spielen die Leistung der Gebläse und der an den Zyklonabscheidern entstehende Druckverlust eine wichtige Rolle. Die Dimensionierung von Staubsaugergebläsen folgt einem Trend hin zu weniger Leistung, was erstmal zu geringeren, an der Bodendüse zur Verfügung stehenden, Volumenströmen führt, sodass sich aufgrund der Kontinuitätsbeziehung in den Zyklonabscheidern in der Regel geringere Strömungsgeschwindigkeiten ergeben. Um dennoch eine ausreichende Reinigung der aufgenommenen Luft vom Schmutz bei gleichzeitig geringem Energieverbrauch zu erreichen, werden die Zyklonabscheider auf die geringeren Strömungsgeschwindigkeiten hin ausgelegt. Zum Erzielen einer ausreichend hohen Reinigungsleistung bzw. eines genügend kleinen Trennkorns müssen den Zyklonabscheidern üblicherweise zusätzliche Nachfilter des Abscheidesystems nachgeschaltet werden. Diese Nachfilter müssten entweder vom Benutzer gereinigt oder ausgestauscht, wenn diese Feinstaubfilter zugesetzt sind. Je geringer die Trennleistung der Zyklonabscheider ist, desto höher ist die Belastung der Nachfilter. Dies führt zu dem Konflikt, dass in den Nachfiltern entweder eine große Filterfläche mit entsprechend höherem Bauraumbedarf realisiert wird oder der Benutzer muss den oder die Nachfilter häufig reinigen oder wechseln. Alternativ hierzu können die Zyklonabscheider geometrisch so ausgelegt werden, dass sich eine hohe Trennleistung bzw. eine geringe Trennkorngröße bei der Abscheidung von Schmutz ergibt, um die Nachfilterbelastung mit Schmutzpartikeln gering zu halten. Allerdings steigt in leistungsfähigen Zyklonabscheidern mit zunehmender Filterleistung bzw. abnehmender Trennkorngröße gleichzeitig der Druckverlust bzw. die hydraulische Verlustleistung. Dies wiederum macht allerdings leistungsfähigere Gebläse erforderlich, was wiederum zu einem Zielkonflikt hinsichtlich der Aufnahmeleistungen für die Energieklassen führt. Außerdem würde hierdurch bei Akkugeräten die Akkulaufzeit reduziert oder die Akkus müssten größer dimensioniert werden, was den Staubsauger weniger handlich macht.

Zu den wesentlichen Größen für die Auslegung von Zyklonabscheidern gehören die gewünschte Trennkorngröße und der zu erwartende Volumenstrombereich des Luftstromes durch den Zyklonabscheider. Beim Staubsaugen auf Glattboden, wie z. B. ein Holzparkett, Laminat oder einen PVC-Bodenbelag, wird in der Regel ein wesentlich höherer Volumenstrom erreicht bzw. benötigt, als zum beim Staubsaugen auf textilem Bodenbelag, wie einen Teppich oder Teppichboden. Die gewünschte Trennkorngröße unterscheidet sich im Gegensatz dazu bei Glattboden normalerweise nur wenig von den Anforderungen für Teppich böden.

Um die nachgeschalteten Filter nicht unnötig zu belasten, wird die Trennkorngröße daher üblicherweise für den Zyklonabscheider auf den beim Staubsaugen auf textilen Bodenbelag zu erwartenden niedrigeren Volumenstrom festgelegt. Die beim Saugen auf Glattböden verbesserte Trennkorngröße führt zu einer unnötig verbesserten Abscheideleistung des Zyklonabscheiders und zu höherer hydraulischer Verlustleistung.

Die US 2010 325834 A1 offenbart einen Staubsauger mit einem Zyklonabscheider, wobei stromaufwärts des Zyklonabscheiders ein Stellelement angeordnet ist. Mittels des Stellelementes wird die Trenngröße des Zyklonabscheiders verändert, sodass der Einsatzbereich des Staubsaugers erweitert wird. Die EP 0 981 481 A1 offenbart einen Staubsauger mit einem Zyklonabscheider, welcher ein unterdruckgesteuertes Ventilelement aufweist. Mittels des Ventilelements wird Nebenluft in den Zyklonabscheider eingeleitet, um einen minimalen Luftstrom im Zyklon aufrechtzuerhalten. Die DE 101 29 596 A1 offenbart einen Staubsauger mit einem Nebenluftventil. Die DE 41 36 935 A1 offenbart einen Zyklonabscheider mit einem Stellelement.

Der Erfindung stellt sich somit das Problem, einen verbesserten Staubsauger und ein verbessertes Verfahren zum Betrieb eines Staubsaugers anzugeben. Insbesondere soll der Druckverlust bei leistungsfähigen Zyklonabscheidern reduziert werden ohne ggf. nachgeschaltete Filter unnötig zu belasten.

Erfindungsgemäß wird dieses Problem durch einen Staubsauger mit den Merkmalen des Patentanspruchs 1 und ein Verfahren zum Betrieb eines Staubsaugers gemäß Anspruch 9 gelöst. Dadurch, dass der Zyklonabscheider mindestens ein Stellelement aufweist, das zwischen mindestens zwei Stellungen verstellbar ist, wobei das Stellelement dazu ausgebildet ist, über die Verstellung zwischen den mindestens zwei Stellungen eine Trennkorngröße des Zyklonabscheiders bei der Abscheidung von Schmutz konstant zu halten, kann der Druckverlust auch bei leistungsfähigen Zyklonabscheidern reduziert werden ohne einen dem Zyklonabscheider nachgeschalteten Filter des Abscheidesystem unnötig zu belasten. Bei dem so verbesserten Staubsauger kann die Trennkorngröße, welche die Größe der über den Zyklonabscheider aus dem Luftstrom ausgeschiedenen Schmutzpartikel angibt, unabhängig von einem vorliegenden und / oder einem sich im Zyklonabscheider einstellenden Volumenstromwerts des Luftstromes konstant auf einem möglichst gleichbleibenden Niveau gehalten werden. Grundlage der Erfindung ist der Effekt, dass sich die Trennkorngröße zur Abscheidung kleinerer Schmutzpartikel hin eigentlich verbessert, wenn der sich einstellende Volumenstromwerts des Luftstromes zunimmt. Diese verbesserte Abscheidung soll allerdings mit dem erfindungsgemäßen Staubsauger vermieden werden, da sonst auch die Druckverluste und die hydraulische Verlustleistung des Zyklonabscheiders steigen würden. Mit dem möglichst gleichbleibenden Niveau der Trennkorngröße kann der Zyklonabscheiders auch bei sich ändernden Volumenströmen für den Luftstrom durch den Zyklonabscheider energieeffizient betrieben werden, da die Druckverluste durch die Verstellung des Stellelements zwischen den mindestens zwei Stellungen verringert werden können. Die verringerten Druckverluste können zur Reduzierung der benötigten Gebläseleistung und / oder zu einer weiteren Erhöhung des Volumenstroms zur Verbesserung der Staubaufnahme genutzt werden. Über das verstellbare Stellelement kann die Geometrie des Zyklonabscheiders zwischen den mindestens zwei Stellungen verändert werden, um die Trennkorngröße an den sich ändernden Volumenstromwert des Luftstromes durch den Zyklonabscheider auf den unterschiedlichen Bodenbelägen der zu reinigenden Bodenfläche anzupassen. Bisherige Versuche mit erfindungsgemäßen Staubsaugern haben gezeigt, dass die Gebläseleistung bei gleicher Performance, d.h. bei gleichem Volumenstrom und gleicher Filterleistung um ca. 30 bis 40% gesenkt werden kann. Dieser Effekt kann genutzt werden zur Verringerung von Bauraumbedarf, Gewicht bzw. Kosten des Gebläses, zur Verbesserung der Staubaufnahme durch Erhöhung des Volumenstroms und / oder zur Reduzierung des Energieverbrauchs bzw. zur Verringerung der benötigten Akkukapazität bei Akkustaubsaugern oder Robotsaugern.

Der Staubsauger weist ein Gebläse zur Erzeugung eines Unterdruckes auf, durch den eine über eine zu reinigende Bodenfläche geführte Bodendüse Staub und Schmutz von der Bodenfläche aufnimmt. Hierzu wird die Bodendüse durch den Benutzer mittels Schub- und Zugbewegungen in Bearbeitungsrichtung vor und zurück bewegt. Hierdurch gleitet die Bodendüse über die zu reinigende Bodenfläche. Insbesondere bei langflorigen Teppichen gleitet die Unterseite der Bodendüse über den Teppich, während die Unterseite bei Glattböden beabstandet, gegebenenfalls durch Abstandsborsten, über diese Bodenflächen hinweg schwebt. Der Benutzer kann dazu beispielsweise einen mit dem Saugrohr verbundenen Griff des Staubsaugers handhaben. Damit die Reinigung und Pflege des Bodenbelags möglichst effektiv ausgeführt werden kann, ist der Saugmund der Bodendüse länglich ausgebildet und verläuft im Wesentlichen quer zur Bearbeitungsrichtung. Länglich ausgebildet bedeutet in diesem Zusammenhang, dass der vorzugsweise im Wesentlichen rechteckige Saugmund eine größere Länge quer zur Bearbeitungsrichtung aufweist, als Breite in Bearbeitungsrichtung. Der Saugmund ist vorzugsweise zwischen 20 und 30 cm quer zur Bearbeitungsrichtung lang. Der Staubsauger kann auch als selbstständig fahrender Staubsauger, insbesondere Saugroboter, ausgebildet sein, sodass die Bearbeitungsrichtung der Bodendüse der Fahrtrichtung des selbstständig fahrenden Staubsaugers entspricht.

Vorteilhafte Ausgestaltungen und Weiterbildungen der Erfindung ergeben sich aus den nachfolgenden abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Gemäß einer vorteilhaften Ausgestaltung der Erfindung ist vorgesehen, dass das Stellelement dazu ausgebildet ist, einen Einströmquerschnitt für den Luftstrom am Zyklonabscheider durch Verstellung zwischen den mindestens zwei Stellungen zu verändern. Es besteht auch die Möglichkeit andere Geometrien des Zyklonabscheiders über das Stellelement zu verändern, um die Trennkorngröße bei einem vorliegenden und / oder sich einstellenden Volumenstromwerts des Luftstromes zu beeinflussen. Hierzu gehören beispielsweise der Tauchrohrdurchmesser, andere Geometrieparameter des Zyklonraums und ggf. Geometrien und Maschenweiten integrierter Siebe. Dabei lassen sich Änderungen von Radien bzw. Durchmessern z.B. mit Hilfe von elastischen oder verschiebbaren Elementen realisieren. Weiterhin kann die Verschmutzungsgefahr durch klemmende Partikel durch sich in Strömungsrichtung erweiternde Strömungsquerschnitte verringert werden.

Besonders bevorzugt ist eine Ausführungsform, die vorsieht, dass das Stellelement als Klappe in einem vom Luftstrom stromaufwärts des Zyklonabscheiders im Einströmbereich durchströmten Klappenraum ausgebildet ist. Mit einer solchen Klappe ist ein einfach aufzubauendes und leicht verstellbares Stellelement im Einströmbereich des Zyklonabscheiders gegeben. Mit der Klappbewegung der Klappe können die mindestens zwei Stellungen des Stellelements besonders einfach und sicher eingestellt werden. Dadurch ist es möglich die Trennkorngröße des Zyklonabscheiders einfach durch das Klappen der Klappe im durchströmten Klappenraum zu beeinflussen.

Eine besonders vorteilhafte Ausführung der Erfindung bezieht sich darauf, dass die Klappe dazu ausgebildet ist die Breite eines im Klappenraum gebildeten Einlaufschlitzes und / oder die Höhe eines im Klappenraum gebildeten Einlaufschlitzes zu verändern, durch den der Luftstrom in den im Luftstrom stromabwärts des Klappenraums angeordneten Zyklonabscheider einströmt. Mit der geometrischen Veränderung der Breites und / oder der Höhe des im Klappenraum mit der Klappe gebildeten Einlaufschlitzes kann die Trennkorngröße sehr einfach und unabhängig von vorliegenden und / oder sich einstellenden Volumenstromwerts des Luftstromes verändert werden.

Eine besonders vorteilhafte Ausführung der Erfindung sieht vor, dass die Klappe dazu ausgebildet ist eine Breite des Einlaufschlitzes zwischen 10 und 30 mm einzustellen, um bei einem Volumenstromwert von 10 bis 30 Litern pro Sekunde die Trennkorngröße des Zyklonabscheiders auf Schmutzpartikel mit einer Durchmessergröße zwischen 1 und 3 µm einzustellen. Mit einem solchen Einstellungsbereich für die Breite des Einlaufschlitzes kann auf ein breites Spektrum an Volumenstromwerten reagiert werden, um die Schwankungen der Trennkorngröße in einem kleinen Bereich durch Verstellung des Stellelements konstant zu halten.

Eine vorteilhafte Ausführung der Erfindung sieht vor, dass das Stellelement gegen eine Federkraft einer Rückstellfeder zwischen den mindestens zwei Stellungen verstellbar ist. Mit Hilfe der Rückstellfeder lässt sich ein einfacher Regelkreis realisieren. Durch einen zunehmenden Volumenstrom kann beispielsweise der Volumenstrom das Stellelement gegen die Federkraft der Rückstellfeder aus einer ersten Stellung in eine zweite Stellung verlagern. Einer Verringerung der Trennkorngröße durch den zunehmenden Volumenstrom wird dabei automatisch durch eine geometrische Änderung des Zyklonabscheiders durch Verlagerung des Stellelements entgegengewirkt. Bei einem abnehmenden Volumenstrom wird das Stellelement von der Federkraft zurück in die erste Stellung des Stellelements zurückbewegt, um einer Erhöhung der Trennkorngröße durch den abnehmenden Volumenstrom automatisch entgegenzuwirken.

Besonders vorteilhaft ist eine Ausführungsform, die vorsieht, dass das Stellelement über einen prozessorgesteuerten Aktor zwischen den mindestens zwei Stellungen verstellbar ist. Mit einem prozessorgesteuerten Aktor kann die Trennkorngröße des Zyklonabscheiders bei der Abscheidung von Schmutz sehr einfach und unabhängig vom vorliegenden und / oder sich einstellenden Volumenstromwerts des Luftstromes bedarfsabhängig eingestellt werden. Über das Stellelement des Zyklonabscheiders kann so einfach die gewünschte Trennkorngröße unabhängig vom Volumenstrom eingestellt werden. Dies ermöglicht die Trennkorngröße hinsichtlich des Zustands eines dem Zyklonabscheider nachgeschalteten Filters zu optimieren. Dabei kann das Stellelement einfach über den Aktor prozessorgesteuert zwischen mindestens zwei Stellungen verstellt werden, um die Trennkorngröße des Zyklonabscheiders einzustellen.

Eine vorteilhafte Ausgestaltung der Erfindung sieht vor, dass das Stellelement abhängig von der Beschaffenheit der reinigenden Bodenfläche zwischen den mindestens zwei Stellungen verstellbar ist. Durch die Verstellung des Stellelements zwischen den mindestens zwei Stellungen können kann die Trennkorngröße des Zyklonabscheiders auch auf unterschiedliche beschaffenen Bodenflächen konstant gehalten werden, um dem Staubsauger auf Glattböden und auf Teppichböden effizient zu betreiben. Die Beschaffenheit der Bodenfläche kann in diesem Fall über einen Sensor erfasst werden, dessen Sensordaten in die Steuerung des Prozessors einfließen.

Ferner ist Gegenstand der Erfindung ein Verfahren zum Betrieb eines Staubsaugers, insbesondere eines bereits oben und im Folgenden näher beschriebenen Staubsaugers, mit einem Gebläse zur Erzeugung eines Unterdruckes zur Aufnahme von Schmutz mittels eines Luftstromes und einem Abscheidesystem zur Reinigung der aufgenommenen Luft vom Schmutz mit einem Zyklonabscheider, der mindestens ein Stellelement aufweist, das zwischen mindestens zwei Stellungen verstellbar ist, umfassend folgende Schritte:
- Erzeugung eines Luftstromes mit einem ersten Volumenstromwert zur Aufnahme von Schmutz und Reinigung der aufgenommenen Luft vom Schmutz im Zyklonabscheider bei einer definierten Trennkorngröße und mit dem Stellelement in einer ersten Stellung,
- Erzeugung eines zweiten Luftstromes mit einem zweiten, vom ersten Volumenstromwert abweichenden Volumenstromwert zur Aufnahme von Schmutz und Reinigung der aufgenommenen Luft vom Schmutz im Zyklonabscheider,
- Verstellung des Stellelements aus der ersten Stellung in eine zweite Stellung, um die definierte Trennkorngröße bei der Abscheidung von Schmutz im Zyklonabscheider beim zweiten Volumenstromwert konstant zu halten.

Mit diesem Verfahren kann der Druckverlust auch bei leistungsfähigen Zyklonabscheidern reduziert werden ohne dass ein dem Zyklonabscheider nachgeschalteter Filter des Abscheidesystem unnötig zu belastet wird. Mit der Verstellung des Stellelement kann die Trennkorngröße, welche die Größe der über den Zyklonabscheider aus dem Luftstrom ausgeschiedenen Schmutzpartikel angibt, unabhängig von einem vorliegenden und / oder einem sich im Zyklonabscheider einstellenden Volumenstromwerts des Luftstromes konstant auf einem möglichst gleichbleibenden Niveau gehalten werden. Aufgrund des möglichst gleichbleibenden Niveaus der Trennkorngröße kann der Zyklonabscheiders auch bei sich ändernden Volumenströmen für den Luftstrom durch den Zyklonabscheider sehr energieeffizient betrieben werden, denn durch die Verstellung des Stellelements können die Druckverluste des Zyklonabscheiders verringert werden.

Eine vorteilhafte Ausgestaltung des Verfahrens sieht vor, dass bei einem gegenüber dem ersten Volumenstromwert höheren, zweiten Volumenstromwert, ein Einströmquerschnitt für den Luftstrom am Zyklonabscheider durch Verstellung des Stellelements aus der ersten Stellung in eine zweite Stellung erhöht wird, um die definierte Trennkorngröße konstant zu halten. Mit der Erhöhung des Einströmquerschnitts für den Luftstrom kann bei zunehmendem Volumenstrom einer Verringerung der Trennkorngröße im Zyklonabscheider entgegengewirkt werden. Mit der Vergrößerung des Einströmquerschnitts durch die Verstellung des Stellelements kann somit verhindert werden, dass auch kleinere Schmutzpartikel über den Zyklonabscheider aus dem Luftstrom ausgeschieden als in einem energieeffizienten Betrieb vorgesehen. So werden die Druckverluste verringert und die hydraulische Verlustleistung reduziert.

Eine bevorzugte Weiterbildung des Verfahrens sieht vor, dass bei einem gegenüber dem ersten Volumenstromwert niedrigeren, zweiten Volumenstromwert, ein Einströmquerschnitt für den Luftstrom am Zyklonabscheider durch Verstellung des Stellelements aus der ersten Stellung in eine zweite Stellung verringert wird, um die definierte Trennkorngröße konstant zu halten. Mit der Verringerung des Einströmquerschnitts für den Luftstrom kann bei abnehmenden Volumenstrom einer Vergrößerung der Trennkorngröße im Zyklonabscheider entgegengewirkt werden. Mit der Verkleinerung des Einströmquerschnitts durch die Verstellung des Stellelements kann somit verhindert werden, dass nur größere Schmutzpartikel über den Zyklonabscheider aus dem Luftstrom ausgeschieden als in einem energieeffizienten Betrieb vorgesehen. So wird ein dem Zyklonabscheider im Luftstrom nachgeschaltete Filter nicht unnötig mit zu großen Schmutzpartikeln beaufschlagt. Hierdurch setzt sich der nachgeschaltete Filter weniger schnell zu und muss seltener gereinigt oder ersetzt werden.

Weitere Merkmale, Einzelheiten und Vorteile der Erfindung ergeben sich aufgrund der nachfolgenden Beschreibung sowie anhand der Zeichnungen. Ausführungsbeispiele der Erfindung sind in den folgenden Zeichnungen rein schematisch dargestellt und werden nachfolgend näher beschrieben. Einander entsprechende Gegenstände oder Elemente sind in allen Figuren mit den gleichen Bezugszeichen versehen. Es zeigt
- Figur 1: Erfindungsgemäßer Staubsauger mit Bodendüse,
- Figur 2: Zyklonabscheider in einer Seitenansicht,
- Figur 3 u. 4: Zyklonabscheider in Draufsicht gemäß einer ersten Ausführung,
- Figur 5 u. 6: Zyklonabscheider in Draufsicht gemäß einer zweiten Ausführung, und
- Figur 7: Zyklonabscheider in Draufsicht gemäß einer dritten Ausführung.

In der Figur 1 mit dem Bezugszeichen 1 bezeichnet ist ein Staubsauger 1 mit Bodendüse 11 rein schematisch dargestellt. Die Darstellung gemäß Figur 1 zeigt einen erfindungsgemäßen Staubsauger 1 mit einer an den Staubsauger 1 angeschlossenen Bodendüse 11. Bei dem im Ausführungsbeispiel dargestellten Staubsauger 1 handelt es sich um einen sogenannten Kanister-Staubsauger 1. Die Bodendüse 11 ist hier über ihren Anschlussstutzen 12 mit einem vorzugsweise teleskopierbar ausgestalteten Saugrohr 13 verbunden. Weiterhin weist die Bodendüse 11 bei diesem gezeigten Ausführungsbeispiel ein eigenes vom Staubsaugergehäuse 14 unabhängiges Gehäuse 9 auf. Das teleskopierbare Saugrohr 13 geht in einen Handgriff 15 über, an dem ein Saugschlauch 16 angeschlossen ist, der mit dem Staubsaugergehäuse 14 verbunden ist. Über ein elektrisches Anschlusskabel 17 wird ein in dem Staubsaugergehäuse 14 integriertes (nicht gezeigtes) Gebläse des Staubsaugers 1 mit Strom betrieben, um einen Unterdruck zu erzeugen. Mittels dieses Unterdruckes werden Schmutz und Dreck von der zu reinigenden Bodenfläche 30 durch einen Luftstrom über den Saugmund der Bodendüse 11 aufgenommen und über das Saugrohr 13 und den Saugschlauch 16 in das Gehäuse 14 des Staubsaugers 1 abtransportiert. In diesem Gehäuse 14 vorgesehen ist ein Abscheidesystem 2 (Fig. 2), welches einen Zyklonabscheider 3 (Fig. 2) umfasst. Für den Betrieb des Staubsaugers 1 wird ein Unterdruck erzeugt. Der durch den Unterdruck erzeugte Luftstrom wird in dem Abscheidesystem 2 (Fig. 2) von Schmutz und Dreck befreit und über ein Abluftgitter 18 aus dem Staubsauger 1 herausgeleitet. Zum Ein- und Ausschalten des Staubsaugers 1 weist dieser eine Benutzerschnittstelle in Form einer Trittschaltung 19 auf. Diese Trittschaltung 19 umfasst Schalter, die ausreichend groß sind, damit ein Benutzer diese mit dem Fuß betätigen kann. Die Trittschaltung 19 weist üblicherweise auch einen Schalter zur Betätigung der im Staubsaugergehäuse 14 integrierten (nicht gezeigten) Wickelautomatik für das Anschlusskabel 17 auf. An dem Handgriff 15 befindet sich zudem eine Benutzerschnittstelle in Form einer Handschaltung 20, mit der Funktionen des Staubsaugers 1 aktiviert werden können. Außerdem kann der Staubsauger 1 über die Handschaltung 20 ein- und ausgeschaltet werden und es können Leistungsstufen des (nicht gezeigten) Gebläses ausgewählt werden. Ein Benutzer des Staubsaugers 1 kann diesen an dem Handgriff 15 ergreifen und so die Bodendüse 11 in einer mittels einer Schub- und Zugbewegung in der als Doppelpfeil gekennzeichneten Bearbeitungsrichtung 31 vor- und zurückschieben, um die Bodenfläche 30 zu reinigen. Hierbei gleitet die Bodendüse 11 über die zu reinigende Bodenfläche 30. Besonders bei langflorigen Teppichen gleitet die Unterseite der Bodendüse 11 über die Bodenfläche 30, während die Unterseite bei Hartböden beabstandet, gegebenenfalls durch Abstandsborsten, über diese Bodenflächen 30 hinweg schwebt.

Die Figur 2 zeigt schematisch ein im Staubsaugergehäuse 14 (Fig. 1) fest im Luftstrom angeordneten Zyklonabscheider 3 des Abscheidesystems 2 in einer Seitenansicht. Der an der Bodendüse (Fig. 1) mit Schmutzpartikeln beladene Luftstrom Q strömt hier durch den kanalartigen Einströmbereich 6 in den Zyklonraum 21 des Zyklonabscheiders 3. Hier wird ein nicht dargestellter Teil der Schmutzpartikel durch Zentrifugalkräfte und die Umlenkung des Luftstromes Q aus dem Luftstrom Q separiert und durch die Öffnung 22 heraustransportiert. Der gereinigte Luftstrom Q verlässt den Zyklonraum 21 des Zyklonabscheiders 3 durch das Tauchrohr 23, welches von oben in den Zyklonraum 21 hineinragt. Anschließend strömt der gereinigte Luftstrom Q über das Abluftgitter 18 (Fig. 1) aus dem Staubsauger 1 (Fig. 1). Dem Zyklonabscheider 3 kann im Luftstrom Q auch ein (nicht gezeigter) Nachfilter des Abscheidesystems 2 nachgeschaltet sein, um letzte, feine Schmutzpartikel aus dem Luftstrom Q zu filtern, bevor dieser das Staubsaugergehäuse 14 (Fig. 1) über das Abluftgitter 18 (Fig. 1) verlässt.

In Figur 3 ist der Zyklonabscheider 3 des Abscheidesystems 3 gemäß Figur 2 in einer ersten Ausführung von oben gezeigt. Zu erkennen ist, dass der Luftstrom Q über den kanalartigen Einströmbereich 6 in den Zyklonraum 21 des Zyklonabscheiders 3 eingeleitet wird und hier um das Tauchrohr 23 rotiert, das zentral in dem rotationssymmetrischen Zyklonraum 21 angeordnet ist. Der Zyklonabscheider 3 weist ein Stellelement 4 auf, das in dieser ersten Ausführung als einfache Klappe 4 ausgebildet ist. Diese Klappe 4 ist in der Achse 24 schwenkbar und zwischen zwei Stellungen bevorzugt stufenlos verstellbar, wobei in Figur 3 eine erste Stellung A gezeigt ist.

Die Figur 4 zeigt den Zyklonabscheider 3 gemäß Figur 3, wobei hier die Klappe 4 gegenüber der Darstellung in Figur 3 in eine zweite Stellung B verstellt ist. Die Klappe 4 ist stromaufwärts des Zyklonabscheiders 3 in einem vom Luftstrom Q im Einströmbereich 6 durchströmten Klappenraum 7 angeordnet.

Über die Verstellung des Stellelements 4 zwischen den beiden in Figur 3 und 4 gezeigten Stellungen A, B kann die Trennkorngröße des Zyklonabscheiders 3 bei der Abscheidung von Schmutz unabhängig von einem vorliegenden und / oder sich einstellenden Volumenstromwerts des Luftstromes Q konstant gehalten werden. Hierzu verändert die verstellbare Klappe 4 einfach die Breite B', B" des im Klappenraum 7 gebildeten Einlaufschlitzes 8. Durch diesen Einlaufschlitz 8 strömt der Luftstrom Q in den im Luftstrom Q stromabwärts des Klappenraums 7 angeordneten Zyklonraum 21 ein. Die Veränderung der Breite B', B" des Einlaufschlitzes 8 bewirkt eine Änderung der Trennkorngröße des Zyklonabscheiders 3. Bei ansonsten gleichbleibender Geometrie des Zyklonabscheiders 3 und einem konstant gehaltenem Volumenstromwert des Luftstromes Q wird die Trennkorngröße mit zunehmender Schlitzbreite B', B" größer. Mit einer Erhöhung des Volumenstroms beispielsweise durch einen Wechsel beim Staubsaugen von einem Teppich auf einen Glattboden wird die Trennkorngröße ohne eine geometrische Änderung des Zyklonabscheiders 3 üblicherweise kleiner. Mit der Verstellung des Stellelements 4 zwischen den beiden Stellungen ist hingegen die Möglichkeit gegeben, die Trennkorngröße auch beim Staubsaugen auf unterschiedlichen Bodenbelägen konstant zu halten. Mit unterschiedlichen Bodenbelägen ändert sich bei konstant gehaltenen Gebläse- und Geometrieparametern normalerweise der Volumenstrom. Um beispielsweise einer mit einer Erhöhung des Volumenstromwerts verbundenen Verringerung der Trennkorngröße entgegenzuwirken, lässt sich die bei dem Zyklonabscheider 3 die Schlitzbreite B', B" des Einlaufschlitzes 8 über das verstellbare Stellelement 4 vergrößern. Dies wiederum geht mit einer Verringerung des Druckverlustes einher, welcher zur Reduzierung der benötigten Gebläseleistung und / oder zu einer weiteren Erhöhung des Volumenstroms zur Verbesserung der Staubaufnahme genutzt werden kann. Mit einem Einstellungsbereich zwischen 10 und 30 mm für die Breite B', B" des Einlaufschlitzes 8 kann auf ein breites Spektrum von 10 bis 30 Litern pro Sekunde an Volumenstromwerten reagiert werden, um die Schwankungen der Trennkorngröße in einem kleinen Bereich zwischen 1 und 3 µm durch Verstellung des Stellelements 4 konstant zu halten.

In Figur 5 ist der Zyklonabscheider 3 des Abscheidesystems gemäß Figur 3 und 4 in einer zweiten Ausführung von oben gezeigt. Zu erkennen ist, dass gegenüber der ersten Ausführung das Stellelement 4 gegen eine Federkraft einer Rückstellfeder 9 zwischen den zwei in Figur 5 und 6 gezeigten Stellungen A, B verstellbar ist. Über die Verstellung des Stellelements 4 zwischen den beiden in Figur 5 und 6 gezeigten Stellungen A, B kann die Trennkorngröße des Zyklonabscheiders 3 bei der Abscheidung von Schmutz unabhängig von einem vorliegenden und / oder sich einstellenden Volumenstromwerts des Luftstromes Q konstant gehalten werden. Hierzu verändert die verstellbare Klappe 4 einfach die Breite B', B" des im Klappenraum 7 gebildeten Einlaufschlitzes 8. Mit Hilfe der Rückstellfeder 9 lässt sich ein einfacher Regelkreis für die Trennkorngröße realisieren. Die Klappe 4 wird bei ausgeschaltetem Gebläse oder bei kleinen Volumenstromwerten für den Luftstrom Q durch den Zyklonabscheider 3 von der Rückstellfeder 9 in eine in Figur 5 gezeigte Ruhestellung A gedrückt. In dieser Position ist die Schlitzbreite B" am geringsten. Mit zunehmendem Volumenstrom drückt die Strömung die Klappe 4 in Richtung der in Figur 6 gezeigten Stellung B auf und erweitert damit die Schlitzbreite B', und zwar umso mehr, je höher der Volumenstromwert für dem Luftstrom Q durch den Zyklonabscheider 3 ist. Einer Verringerung der Trennkorngröße durch den zunehmenden Volumenstrom wird dadurch automatisch durch die Erweiterung der Schlitzbreite B', B" entgegengewirkt. Bei abnehmenden Volumenstrom wird die Klappe 4 hingegen von der Rückstellfeder 9 zurück in die in Figur 5 gezeigte Stellung A gedrückt. Mit dieser Verringerung des Einströmquerschnitts 5 für den Luftstrom Q wird bei abnehmenden Volumenstrom einer Vergrößerung der Trennkorngröße im Zyklonabscheider 3 entgegengewirkt. Durch die Verkleinerung des Einströmquerschnitts 5 mittels der Federkraft der Rückstellfeder 9 auf das Stellelement 4 kann verhindert werden, dass lediglich größere Schmutzpartikel über den Zyklonabscheider 3 aus dem Luftstrom ausgeschieden werden, da die Trennkorngröße weiter steigen würde als in einem energieeffizienten Betrieb vorgesehen. Damit wird ein dem Zyklonabscheider 3 im Luftstrom Q nachgeschalteter Filter nicht mit letztendlich zu großen Schmutzpartikeln beaufschlagt. Die Regelkreischarakteristik des Regelkreises kann durch eine geschickte Einstellung von Parametern wie beispielsweise der Federcharakteristik der Rückstellfeder 9, der Position der Rückstellfeder-Aufhängungen, der Klappengeometrie und den Anstellwinkel zum Luftstrom Q optimiert werden.

Die Figur 7 zeigt den Zyklonabscheider 3 des Abscheidesystems gemäß Figur 3 und 4 in einer dritten Ausführung von oben. Das auch hier als Klappe 4 ausgebildete Stellelement 4 ist hier über einen prozessorgesteuerten Aktor 10 zwischen den mindestens zwei Stellungen A, B verstellbar. Im Gegensatz zur Ausführung mit der Rückstellfeder 9 gemäß der Figuren 5 und 6 ermöglicht die prozessorgesteuerte Ansteuerung des Aktors 10 eine bedarfsabhängige Einstellung der Trennkorngröße unabhängig vom vorliegenden und / oder sich einstellenden Volumenstromwerts des Luftstromes Q.

Natürlich ist die Erfindung nicht auf das dargestellte Ausführungsbeispiel beschränkt. Weitere Ausgestaltungen sind möglich, ohne den Grundgedanken zu verlassen. So kann die Bodendüse auch als Teil eines selbstfahrenden Staubsaugers ausgebildet sein.

### Bezugszeichen liste:

- 1: Staubsauger
- 2: Abscheidesystem
- 3: Zyklonabscheider
- 4: Stellelement
- 5: Einströmquerschnitt
- 6: Einströmbereich
- 7: Klappenraum
- 8: Einlaufschlitz
- 9: Rückstellfeder
- 10: Aktor
- 11: Bodendüse
- 12: Anschlussstutzen
- 13: Saugrohr
- 14: Staubsaugergehäuse
- 15: Handgriff
- 16: Saugschlauch
- 17: Anschlusskabel
- 18: Abluftgitter
- 19: Trittschaltung
- 20: Handschaltung
- 21: Zyklonraum
- 22: Öffnung
- 23: Tauchrohr
- 24: Achse

- 30: Bodenfläche
- 31: Bearbeitungsrichtung
- A: Erste Stellung
- B: Zweite Stellung
- Q: Luftstrom
- B': erste Breite
- B": zweite Breite

## Patentansprüche

1. Staubsauger (1) zur Reinigung und Pflege von Bodenflächen (30) mit einem Gebläse zur Erzeugung eines Unterdruckes zur Aufnahme von Schmutz mittels eines Luftstromes (Q) und einem Abscheidesystem (2) zur Reinigung der aufgenommenen Luft vom Schmutz, wobei das Abscheidesystem (2) einen Zyklonabscheider (3) umfasst,
**dadurch gekennzeichnet,**
**dass** der Zyklonabscheider (3) mindestens ein Stellelement (4) aufweist, das zwischen mindestens zwei Stellungen (A, B) verstellbar ist, wobei das Stellelement (4) dazu ausgebildet ist, über die Verstellung zwischen den mindestens zwei Stellungen (A, B) eine Trennkorngröße des Zyklonabscheiders (3) bei der Abscheidung von Schmutz unabhängig von einem vorliegenden und / oder einem sich im Zyklonabscheider einstellenden Volumenstromwerts des Luftstromes konstant zu halten.

2. Staubsauger (1) nach Anspruch 1, **dadurch gekennzeichnet, dass** das Stellelement (4) dazu ausgebildet ist, einen Einströmquerschnitt (5) für den Luftstrom (Q) am Zyklonabscheider (3) durch Verstellung zwischen den mindestens zwei Stellungen (A, B) zu verändern.

3. Staubsauger (1) nach Anspruch 1 oder 2, **dadurch gekennzeichnet, dass** das Stellelement als Klappe (4) in einem vom Luftstrom (Q) stromaufwärts des Zyklonabscheiders (3) im Einströmbereich (6) durchströmten Klappenraum (7) ausgebildet ist.

4. Staubsauger (1) nach Anspruch 3, **dadurch gekennzeichnet, dass** die Klappe (4) dazu ausgebildet ist die Breite (B', B") eines im Klappenraum (7) gebildeten Einlaufschlitzes (8) und / oder die Höhe eines im Klappenraum (7) gebildeten Einlaufschlitzes (8) zu verändern, durch den der Luftstrom (Q) in den im Luftstrom (Q) stromabwärts des Klappenraums (7) angeordneten Zyklonabscheider (3) einströmt.

5. Staubsauger (1) nach Anspruch 3 oder 4, **dadurch gekennzeichnet, dass** die Klappe (4) dazu ausgebildet ist eine Breite (B', B") des Einlaufschlitzes (8) zwischen 10 und 30 mm einzustellen, um bei einem Volumenstromwert von 10 bis 30 Litern pro Sekunde die Trennkorngröße des Zyklonabscheiders (3) auf Schmutzpartikel mit einer Durchmessergröße zwischen 1 und 3 µm einzustellen.

6. Staubsauger (1) nach einem der Ansprüche 1 bis 5, **dadurch gekennzeichnet, dass** das Stellelement (4) gegen eine Federkraft einer Rückstellfeder (9) zwischen den mindestens zwei Stellungen (A, B) verstellbar ist.

7. Staubsauger (1) nach einem der Ansprüche 1 bis 6, **dadurch gekennzeichnet, dass** das Stellelement (4) über einen prozessorgesteuerten Aktor (10) zwischen den mindestens zwei Stellungen (A, B) verstellbar ist.

8. Staubsauger (1) nach einem der Ansprüche 1 bis 7, **dadurch gekennzeichnet, dass** das Stellelement (4) abhängig von der Beschaffenheit der reinigenden Bodenfläche (30) zwischen den mindestens zwei Stellungen (A, B) verstellbar ist.

9. Verfahren zum Betrieb eines Staubsaugers, insbesondere eines Staubsaugers (1) nach einem der vorhergehenden Ansprüche, mit einem Gebläse zur Erzeugung eines Unterdruckes zur Aufnahme von Schmutz mittels eines Luftstromes (Q) und einem Abscheidesystem (2) zur Reinigung der aufgenommenen Luft vom Schmutz mit einem Zyklonabscheider (3), der mindestens ein Stellelement (4) aufweist, das zwischen mindestens zwei Stellungen (A, B) verstellbar ist, umfassend folgende Schritte:
- Erzeugung eines Luftstromes (Q) mit einem ersten Volumenstromwert zur Aufnahme von Schmutz und Reinigung der aufgenommenen Luft vom Schmutz im Zyklonabscheider (3) bei einer definierten Trennkorngröße und mit dem Stellelement (4) in einer ersten Stellung (A),
- Erzeugung eines zweiten Luftstromes mit einem zweiten, vom ersten Volumenstromwert abweichenden Volumenstromwert zur Aufnahme von Schmutz und Reinigung der aufgenommenen Luft vom Schmutz im Zyklonabscheider (3),
- Verstellung des Stellelements (4) aus der ersten Stellung (A) in eine zweite Stellung (B), um die definierte Trennkorngröße bei der Abscheidung von Schmutz im Zyklonabscheider (3) beim zweiten Volumenstromwert konstant zu halten.

10. Verfahren nach Anspruch 9, **dadurch gekennzeichnet, dass** bei einem gegenüber dem ersten Volumenstromwert höheren, zweiten Volumenstromwert, ein Einströmquerschnitt für den Luftstrom (Q) am Zyklonabscheider (3) durch Verstellung des Stellelements (4) aus der ersten Stellung (A) in eine zweite Stellung (B) erhöht wird, um die definierte Trennkorngröße konstant zu halten.

11. Verfahren nach Anspruch 10 oder 11, **dadurch gekennzeichnet, dass** bei einem gegenüber dem ersten Volumenstromwert niedrigeren, zweiten Volumenstromwert, ein Einströmquerschnitt für den Luftstrom (Q) am Zyklonabscheider (3) durch Verstellung des Stellelements (4) aus der ersten Stellung (A) in eine zweite Stellung (B) verringert wird, um die definierte Trennkorngröße konstant zu halten.

## Claims

1. Vacuum cleaner (1) for cleaning and maintaining floor surfaces (30), comprising a fan for generating a vacuum for receiving dirt by means of an air flow (Q) and a separation system (2) for cleaning dirt from the received air, the separation system (2) comprising a cyclone separator (3),
**characterised in that**
the cyclone separator (3) has at least one control element (4) which can be moved between at least two positions (A, B), the control element (4), by means of the movement between the two positions (A, B), being designed to keep a separation particle size of the cyclone separator (3) constant during the separation of dirt, independently of an existing volume flow value of the air flow and/or a volume flow value of the air flow that is established in the cyclone separator.

2. Vacuum cleaner (1) according to claim 1, **characterised in that** the control element (4) is designed to change an inflow cross section (5) for the air flow (Q) at the cyclone separator (3) by movement between the at least two positions (A, B).

3. Vacuum cleaner (1) according to either claim 1 or claim 2, **characterised in that** the control element is designed as a flap (4) in a flap space (7) through which the air flow (Q) flows upstream of the cyclone separator (3) in the inflow region (6).

4. Vacuum cleaner (1) according to claim 3, **characterised in that** the flap (4) is designed to change the width (B', B") of an inlet slot (8) formed in the flap space (7) and/or the height of an inlet slot (8) formed in the flap space (7), through which slot the air flow (Q) flows into the cyclone separator (3) arranged downstream of the flap space (7) in the air flow (Q).

5. Vacuum cleaner (1) according to either claim 3 or claim 4,
**characterised in that** the flap (4) is designed to set a width (B', B") of the inlet slot (8) between 10 and 30 mm, in order to set the separation particle size of the cyclone separator (3) to dirt particles having a diameter size between 1 and 3 µm at a volume flow value of 10 to 30 litres per second.

6. Vacuum cleaner (1) according to any of claims 1 to 5,
**characterised in that** the control element (4) can be moved counter to a spring force of a return spring (9) between the at least two positions (A, B).

7. Vacuum cleaner (1) according to any of claims 1 to 6,
**characterised in that** the control element (4) can be moved between the at least two positions (A, B) by a processor-controlled actuator (10).

8. Vacuum cleaner (1) according to any of claims 1 to 7, **characterised in that** the control element (4) can be moved between the at least two positions (A, B) depending on the nature of the floor surface (30) to be cleaned.

9. Method for operating a vacuum cleaner, in particular a vacuum cleaner (1) according to any of the preceding claims, having a fan for generating a vacuum for receiving dirt by means of an air flow (Q), and a separation system (2) for cleaning dirt from the received air with a cyclone separator (3) which has at least one control element (4) which can be moved between at least two positions (A, B), comprising the following steps:
- generating an air flow (Q) having a first volume flow value for receiving dirt and cleaning dirt from the received air in the cyclone separator (3) at a defined separation particle size and with the control element (4) in a first position (A),
- generating a second air flow having a second volume flow value which is different from the first volume flow value for receiving dirt and cleaning dirt from the received air in the cyclone separator (3),
- moving the control element (4) from the first position (A) to a second position (B) in order to keep the defined separation particle size constant during the separation of dirt in the cyclone separator (3) at the second volume flow value.

10. Method according to claim 9, **characterised in that,** when the second volume flow value is higher than the first volume flow value, an inflow cross section for the air flow (Q) at the cyclone separator (3) is increased by moving the control element (4) from the first position (A) into a second position (B) in order to keep the defined separation particle size constant.

11. Method according to either claim 10 or claim 11, **characterised in that,** when the second volume flow value is lower than the first volume flow value, an inflow cross section for the air flow (Q) at the cyclone separator (3) is reduced by moving the control element (4) from the first position (A) into a second position (B) in order to keep the defined separation particle size constant.

## Revendications

1. Aspirateur (1) destiné au nettoyage et à l'entretien de surfaces de sol (30), comportant un ventilateur destiné à la production d'une sous-pression permettant l'aspiration d'impuretés à l'aide d'un flux d'air (Q) et un système de séparation (2) destiné à la purification de l'air absorbé des impuretés, dans lequel le système de séparation (2) comprend un séparateur à cyclone (3),
**caractérisé en ce que**
le séparateur à cyclone (3) présente au moins un élément de réglage (4) qui peut être déplacé entre au moins deux positions (A, B), dans lequel l'élément de réglage (4) est conçu pour maintenir constante, par l'intermédiaire du déplacement entre les au moins deux positions (A, B), une granulométrie de séparation du séparateur à cyclone (3) lors de la séparation des impuretés, indépendamment d'une valeur de débit volumique du flux d'air, laquelle valeur de débit volumique est existante et/ou s'établit dans le séparateur à cyclone.

2. Aspirateur (1) selon la revendication 1, **caractérisé en ce que** l'élément de réglage (4) est conçu pour modifier, par son déplacement entre les au moins deux positions (A, B), une section transversale d'entrée (5) pour le flux d'air (Q) au niveau du séparateur à cyclone (3).

3. Aspirateur (1) selon la revendication 1 ou 2, **caractérisé en ce que** l'élément de réglage est conçu sous forme de clapet (4) dans une chambre de clapet (7) traversée par le flux d'air (Q) en amont du séparateur à cyclone (3) dans la zone d'entrée (6).

4. Aspirateur (1) selon la revendication 3, **caractérisé en ce que** le clapet (4) est conçu pour modifier la largeur (B', B") d'une fente d'entrée (8) formée dans la chambre de clapet (7) et/ou la hauteur d'une fente d'entrée (8) formée dans la chambre de clapet (7), fente à travers laquelle le flux d'air (Q) s'écoule dans le séparateur à cyclone (3) disposé dans le flux d'air (Q) en aval de la chambre de clapet (7).

5. Aspirateur (1) selon la revendication 3 ou 4, **caractérisé en ce que** le clapet (4) est conçu pour régler une largeur (B', B") de la fente d'entrée (8) entre 10 et 30 mm afin de régler, pour une valeur de débit volumique allant de 10 à 30 litres par seconde, la granulométrie de séparation du séparateur à cyclone (3) à des particules d'impuretés comportant une taille de diamètre comprise entre 1 et 3 µm.

6. Aspirateur (1) selon l'une des revendications 1 à 5, **caractérisé en ce que** l'élément de réglage (4) peut être déplacé entre les au moins deux positions (A, B) à l'encontre d'une force élastique d'un ressort de rappel (9).

7. Aspirateur (1) selon l'une des revendications 1 à 6, **caractérisé en ce que** l'élément de réglage (4) peut être déplacé entre les au moins deux positions (A, B) par l'intermédiaire d'un actionneur (10) commandé par un processeur.

8. Aspirateur (1) selon l'une des revendications 1 à 7, **caractérisé en ce que** l'élément de réglage (4) peut être déplacé entre les au moins deux positions (A, B) en fonction de la nature de la surface de sol (30) à nettoyer.

9. Procédé permettant de faire fonctionner un aspirateur, en particulier un aspirateur (1) selon l'une des revendications précédentes, comportant un ventilateur destiné à la production d'une sous-pression permettant l'aspiration d'impuretés à l'aide d'un flux d'air (Q), et un système de séparation (2) destiné à la purification de l'air absorbé des impuretés, à l'aide d'un séparateur à cyclone (3) qui présente au moins un élément de réglage (4) qui peut être déplacé entre au moins deux positions (A, B), comprenant les étapes suivantes :
- production d'un flux d'air (Q) comportant une première valeur de débit volumique permettant l'absorption d'impuretés, et purification de l'air absorbé des impuretés dans le séparateur à cyclone (3), suivant une granulométrie de séparation définie et à l'aide de l'élément de réglage (4) dans une première position (A),
- production d'un second flux d'air comportant une seconde valeur de débit volumique différente de la première valeur de débit volumique permettant l'absorption d'impuretés, et purification de l'air absorbé des impuretés dans le séparateur à cyclone (3),
- déplacement de l'élément de réglage (4) de la première position (A) à une seconde position (B) afin de maintenir constante, dans le cas de la seconde valeur de débit volumique, la granulométrie de séparation définie lors de la séparation des impuretés dans le séparateur à cyclone (3).

10. Procédé selon la revendication 9, **caractérisé en ce que,** dans le cas d'une seconde valeur de débit volumique supérieure à la première valeur de débit volumique, une section transversale d'entrée pour le flux d'air (Q) est augmentée au niveau du séparateur à cyclone (3) par déplacement de l'élément de réglage (4) de la première position (A) à une seconde position (B), afin de maintenir constante la granulométrie de séparation définie.

11. Procédé selon la revendication 10 ou 11, **caractérisé en ce que,** dans le cas d'une seconde valeur de débit volumique inférieure à la première valeur de débit volumique, une section transversale d'entrée pour le flux d'air (Q) est réduite au niveau du séparateur à cyclone (3) par déplacement de l'élément de réglage (4) de la première position (A) à une seconde position (B), afin de maintenir constante la granulométrie de séparation définie.
